# EUROPÄISCHE PATENTANMELDUNG

(11) **EP 0 825 408 A2**
(43) Veröffentlichungstag der Anmeldung: **25.02.1998**
(21) Anmeldenummer: 97810565.8
(22) Anmeldetag: 13.08.1997
(51) Int. Cl.: F41A 17/00, E05B 73/00

(54) **Handliche transportable Vorrichtung zur Verhinderung einer unbefugten Handhabung eines Gegenstands**

(30) Priorität: 23.08.1996 CH 2066/96
(71) Anmelder: Hirschi, Daniel, 3653 Oberhofen (CH); Jann, Norbert, 9320 Stachen (CH)
(72) Erfinder: Hirschi, Daniel, 3653 Oberhofen (CH); Battiston, Daniel, 3422 Kirchberg (CH); Jann, Norbert, 9320 Stachen (CH); Küttel, Albin, 3063 Ittigen (CH); Zbinden, Peter, 3662 Seftigen (CH)
(74) Vertreter: Roshardt, Werner Alfred, Dipl.-Phys.

(57) **Zusammenfassung**

Die handliche, transportable Vorrichtung **(1)** ist an einem Gegenstand anbringbar, um dessen unbefugte Handhabung zu verhindern. Sie weist eine Klemmeinrichtung **(19, 20)** auf, mit der ein Gegenstand oder ein Teil von ihn wenigstens teilweise formschlüssige umklammerbar ist. Ferner weist die Vorrichtung eine Eingabeeinrichtung **(10)** zur Eingabe eines Sicherheitscodes, eine Auswerteelektronik **(70)** zur Überprüfung des eingebbaren Sicherheitscode unter Verwendung mit in einem Speicher **(72)** abgespeicherten Daten und einem elektromechanischen Antrieb **(41)**, der die Klemmeinrichtung **(19, 20)** aufgrund eines Freigabebefehls der Auswerteelektronik **(70)** mechanisch entriegelt, auf.

## Beschreibung

Die Erfindung betrifft eine Vorrichtung gemäß Patentanspruch 1.

Die Erfindung löst die Aufgabe, einen Gegenstand gegen unbefugte Handhabung zu sichern.

Die Aufgabe der Erfindung, einen Gegenstand gegen unbefugte Handhabung zu sichern, wird dadurch gelöst, daß an diesen Gegenstand eine handliche, transportable Vorrichtung angeklemmt wird, wobei deren Entriegelung nicht durch Freigabe mittels eines mechanischen Schlosses, sondern nur durch Aktivierung eines elektrischen Antriebs erreicht wird. Der elektrische Antrieb ist selbsttätig aktivierbar, sofern ein entsprechender Sicherheitscode an einer Eingabeeinrichtung eingegeben worden ist.

Zur Sicherung des Gegenstands wird die Vorrichtung an diesem bzw. einem seiner Teile formschlüssig angeklemmt.

Eine Entfernung der Vorrichtung ist somit nur durch mechanische Zerstörung des Gegenstands, dessen gesicherten Teils bzw. der Vorrichtung möglich.

Das An- bzw. Einklemmen des Gegenstands wird bevorzugt zwischen zwei Umklammerungselementen erfolgen. Das formschlüssige Umschließen kann nun mit einer der Kontur des zu umschließenden Gegenstandsteils angepaßten Formgebung der Klammerteile erfolgen oder durch eine elastisch verformbare Auflage auf den Klammerteilen, welche sich den Konturen des Gegenstands bzw. des zu sichernden Teils elastisch verformend anpassen kann.

Mechanische Schlüssel lassen sich in der Regel kopieren. Auch lassen sich mechanische Schlösser, sofern nicht ein großer Aufwand getrieben wird, zerstörend öffnen. Anders hingegen bei der elektrischen Verriegelungssicherung, welche nur über eine Codeeingabe entriegelbar ist. Codes lassen sich zwar "knacken", man benötigt hierzu jedoch Zeit. Ein Code kann jedoch auf einfache Art und Weise immer wieder umprogrammiert werden. Auch kann bei einer falschen oder wiederholt falschen Codeeingabe eine Todzeit in der Auswerteelektronik vorgesehen werden, in der keine wiederholte Codeeingabe mehr möglich ist oder ein Alarm ausgelöst wird.

In einer bevorzugten Ausführungsform weist die Vorrichtung zusätzlich einen Bewegungssensor auf. Ist die Vorrichtung mit dem Gegenstand verriegelt und "scharfgemacht", wird nach einer vorgegebenen Zeit, nach der die Vorrichtung ohne Sicherheitscodeeingabe bewegt wurde, ein bevorzugt akustischer Alarm eingeschaltet.

Es kann jedoch auch eine alarmmäßige Funkübertragung gewählt werden, wobei dann der Alarm nicht direkt an der Vorrichtung, sondern an einem den "Funkspruch" empfangenden Ort ausgelöst wird.

Die Vorrichtung wird man bevorzugt zur Sicherung von für einen "Augenblick" unbeaufsichtigt abzustellenden Gegenständen verwenden. Auch kann man mit der Vorrichtung der Abzug einer Waffe sichern, indem den Abzug zwischen den beiden Umklammerungselementen eingeklemmt wird.

Im folgenden werden Beispiele der erfindungsgemäßen Vorrichtung anhand von Zeichnungen näher beschrieben. Weitere Vorteile der Erfindung ergeben sich aus dem nachfolgenden Beschreibungstext. Es zeigen in perspektivischer Darstellung:
- Fig. 1: eine Vorderansicht auf die erfindungsgemäße Vorrichtung und
- Fig. 2: eine Rückansicht, wobei hier im Gegensatz zur Darstellung in **Figur 1** die Vorrichtung in ihrer Längsachse um 180° gedreht dargestellt ist und damit auf der Eingabeeinrichtung steht,
- Fig. 3: eine abnehmbare Umklammerungsplatte der in den **Figuren 1** und **2** dargestellten Vorrichtung,
- Fig. 4: eine Verriegelungseinheit der in den **Figuren 1** und 2 dargestellten Vorrichtung,
- Fig. 5: einen Verriegelungsschieber der in den **Figuren 1** und **2** dargestellten Vorrichtung, der jedoch zur besseren Darstellungen konstruktiver Einzelheiten gegenüber seiner Lage in **Figur 6** um seine Längsausdehnung um 180° geschwenkt dargestellt ist,
- Fig. 6: das Grundgehäuse der in den **Figuren 1** und **2** dargestellten Vorrichtung mit Blick auf den elektromechanischen Antrieb zur Entriegelung,
- Fig. 7: ein Zahnrad der Vorrichtung mit einem auf einen Verriegelungsschieber wirkenden Exzenter,
- Fig. 8: einen beispielsweisen Bewegungsmelder,
- Fig. 9: ein Funktionsblockschaltbild und
- Fig. 10: eine Verwendung der Vorrichtung zur Sicherung einer Faustfeuerwaffe gegen unbefugte Handhabung.

Die in **Figur 1** in einer Vorderansicht und in **Figur 2** in einer Rückansicht dargestellte erfindungsgemäße Vorrichtung **1** dient zum Sichern von Gegenständen gegen Wegnahme bzw. unbefugte Handhabung. Die Außenabmessungen der Vorrichtung **1** sind derart gewählt, daß sie noch gut mit einer Hand haltbar bzw. greifbar und in Taschen insbesondere Hosen- und Manteltaschen gut verstaubar ist. Das Gewicht ist klein; es liegt im Bereich einiger einhundert Gramm.

Die Vorrichtung **1** hat eine unten beschriebene elektronische Auswerteschaltung **70** sowie ein ebenfalls unten beschriebenes, mechanische Elemente aufnehmendes Grundgehäuse **3**. In das Grundgehäuse **3** ist eine Verriegelungseinheit **4** mit einem kreuzförmigen, als Einzelteil in **Figur 4** dargestellten Bedienknopf **5** eingesetzt; selbstverständlich können auch andere Bedienknopfformen gewählt werden. Im nicht verriegelten Zustand steht der Bedienknopf **5** einige Millimeter über die Vorderseite **7** des Grundgehäuses **3** hervor. Auf der Oberseite **9** des Grundgehäuses **3** ist eine Eingabeeinrichtung **10** sowie ein Anschlußsteckerpaar **11a** und **11b** für einen externen Stromanschluß angeordnet. Die Eingabeeinrichtung **10** hat vier Eingabetasten **14a** bis **14d** zur Eingabe eines Sicherheitscodes. In der in **Figur 1** rechten Seite des Grundgehäuses **3** ist ein akustischer Alarmgeber **15** eingesetzt. An der Rückseite des Grundgehäuses **3** ist, wie insbesondere in **Figur 2** zu sehen ist, eine erste Umklammerungsplatte **19** fest angeordnet, auf die eine zweite, in **Figur 3** dargestellte abnehmbare Umklammerungsplatte **20** aufgesteckt ist. Beide Platten **19** und **20** dienen als Klemmeinrichtung um Teile des zu sichernden Gegenstands.

Beide Umklammerungsplatten **19** und **20** weisen auf ihren einander zugewandten Oberflächen eine elastisch verformbare Auflage **21a** bzw. **21b** aus Gummi auf. Auf den Auflagen **21a** und **21b** sind nebeneinander liegende Pyramidenkegel **23** aus dem Auflagenmaterial angeordnet. Befindet sich kein Gegenstand oder Gegenstandsteil zwischen den beiden zusammengeschobenen Umklammerungsplatten **19** und **20**, greifen die Pyramidenkegel **23** einer Platte **19** jeweils in die Pyramidenkegellücke der anderen Platte **20**. Bei einem zwischen den Platten **19** und **20** liegenden Gegenstand werden die auf dem Gegenstand liegenden Kegel **23** verdrückt bzw. zur Seite gebogen. Die Kegel **23** im gegenstandsfreien Bereich bleiben "ineinander verkeilt" und halten somit den eingelegten Gegenstand formschlüssig.

Die Umklammerungsplatte **20** hat annähernd in der Mitte der Auflage **21b** eine senkrecht zur Auflagefläche stehende Zahnstange **25** mit einer Sägezahnung **27**, wobei die zur Auflage **21b** parallel liegenden Sägezahnflächen jeweils zu dieser hin gerichtet sind. Ferner hat die Umklammerungsplatte **20** unterhalb der Auflage **21b** eine schüsselartige Ausnehmung **29**, welche im zusammengesteckten Zustand mit lediglich einer Spielpassung über eine zapfenartige (nicht dargestellte) Erhöhung auf dem Grundgehäuse **3** greift. Zahnstange **25** und Ausnehmung **29** sichern im zusammengesteckten Zustand die Umklammerungsplatte **20** gegen Verdrehen.

Die in Figur **4** als Einzelteil dargestellte Verriegelungseinheit **4** hat einen durch seitliche Streben am Bedienknopf **5** abgestützten Verriegelungsbolzen **32**. Am freien Ende des Verriegelungsbolzens **32** ist eine hakenförmige Verriegelungsklaue **33** ausgebildet, in deren Querfurche **35** eine Querstrebe **37** eines über ein Getriebe **40** durch einen, in **Figur 6** gezeigten, elektromotorischen Antrieb **41** bewegbaren, in **Figur 5** als Einzelteil dargestellten Verriegelungsschiebers **43** im Verriegelungszustand eingreift.

Auf der Achse des elektromotorischen Antriebs **41** ist, wie in **Figur 6** gezeigt, ein Schneckenrad **44** aufgesetzt, welches mit einem Doppelzahnrad **45** kämmt, dessen hinterer kleinerer Zahnkranz in **Figur 6** nicht sichtbar ist. Dieser kleine Zahnkranz kämmt mit einem in **Figur 7** dargestellten Zahnrad **47**. Auf der in **Figur 6** nicht sichtbaren Seite des Zahnrads **47** ist ein Exzenter **49** angeordnet. Zur Sichtbarmachung dieses Exzenters **49** ist in **Figur 7** das Zahnrad **47** als Einzelteil in einer gegenüber seiner Lage in **Figur 7** um 180 gedrehten Lage dargestellt.

Der in **Figur 5** dargerstellte Verriegelungsschieber **43** weist einen Verriegelungsklotz **51** mit einer zur Sägezahnung **27** der Zahnstange **25** der aufsteckbaren Umklammerungsplatte **20** passenden Sägezahnung **53** auf. Ferner hat der Verriegelungsschieber **43** einen Nocken **55**, über den jener durch den Exzenter **49** des Zahnrads **47** in Richtung des Doppelpfeils **56** verschiebbar ist. Der Verriegelungsschieber **43** ist, wie aus **Figur 6** ersichtlich, im Grundgehäuse **3** seitlich gehalten.

Das Grundgehäuse **3** weist neben den Aufnahmen und Halterungen für das Getriebe **40**, den Verriegelungsschieber **43,** den motorischen Antrieb **41**, die (nicht dargestellten) Auswerteelektronik und die nicht dargestellten Batterien bzw. Akkumulatoren für die Energieversorgung der Auswerteelektronik **70** und den Antrieb **41** sowie auch eine Führungsbuchse **59** für die Zahnstange **25** der Umklammerungsplatte **20** und eine weitere (nicht dargestellte) Führungsbuchse für den Verriegelungsbolzen **33** des Bedienknopfes **5** auf. Die Führungsbuchse **59** ist in **Figur 6** rechts oben neben dem Antrieb **41** angeordnet. Sie weist im oberen Bereich eine Ausnehmung **63** auf, durch die der Verriegelungsklotz **51** eingesteckt ist. Der Verriegelungsschieber **43** ist in Verschieberichtung des Doppelpfeils **56** derart federbelastet gehalten, daß sein Nocken **55** immer gegen den Exzenter **49** drückt.

Ebenfalls (nicht dargestellt) ist ein mit der Auswerteelektronik **70** elektrisch verbundender Bewegungssensor **63** eingebaut.

Das in **Figur 9** dargelegte Funktionsblockschaltbild zeigt die funktionellen sowie auch elektrischen Verbindungen der einzelnen Funktionsgruppen miteinander. Mit der Auswerteelektronik **70** ist die Eingabeeinrichtung **10**, der Alarmgeber **15**, die interne und die externe Stromversorgung **71** bzw. **11a/b**, der Antrieb **41**, ein Speicher **72** zur Ablage des entsprechenden Sicherheitscodes, die Verriegelungseinheit **4** über einen Zustandsmeldeschalter **73** und ein Bewegungssensor **67** verbunden. Der Zustandsmeldeschalter **73** aktiviert die Auswerteelektronik **70** bei eingedrücktem Bedienknopf **5**. Der Beweungssensor **67** hat ein in einem federnd gehaltenden Zylinder **74** federnd eingelagertes Gewichtsstück **76**. Bei Bewegung der Vorrichtung **1** stößt das Gewichtsstück **76** unter Herstellung eines elektrischen Stromübergangs zwischen **78a** und **78b** an die Innenwandung des Zylinders **74** an.

In einem ersten Funktionsbeispiel wird eine Wegnahmesicherung einer Handtasche beschrieben. Hierzu wird der Handgriff der Handtasche zwischen die beiden Umklammerungsplatten **19** und **20** gelegt und die beiden Umklammerungsplatten 19 und **20** unter Drücken des Bedienknopfes **5** zusammengeschoben. Nach dem Zusammenschieben ist der Handgriff eingebettet zwischen den sich außerhalb der Handgriffkontur verzahnenden Pyramidenkegeln **23** formschlüssig fixiert. Einschieben der Umklammerungsplatte **20** bei gleichzeitigem Eindrücken des Bedienknopfes **5** in das Grundgehäuse **3** ist einfach möglich, da beide Elemente auf gegenüberliegenden Seiten des Grundgehäuses **3** in einem eine Handspanne nicht überschreitenden Abstand angeordnet sind. Durch das Eindrücken des Bedienknopfes **5** wird die Verriegelungsklaue **33** weiter in das Grundgehäuse **3** hineingeschoben, wodurch die auf einer Erhebung **77** der Klaue **33** liegende Querstrebe **37** des Verriegelungsschiebers **43** in die Querfurche **35** durch die auf den Verriegelungsschieber **43** wirkende Federkraft hineingezogen wird. Die an die Erhebung **77** anschließende Stufe **79** dient für die Verriegelungseinheit **4** als Anschlag. Gleichzeitig wird die Sägezahnung **53** des Verriegelungsklotzes **51** des Verriegelungsschiebers **43** in die Sägezähnung **27** der an der Umklammerungsplatte **20** angeordneten Zahnstange **25** gezogen. Sollte in diesen Zustand die Umklammerungsplatte **20** nicht weit genug an die Umklammerungsplatte **19** gedrückt worden sein, ist auch jetzt noch ein Weiterdrücken aufgrund der Sägezahnanordnung möglich. Ein Herausziehen ist jedoch nicht mehr möglich. Der Handgriff und die Vorrichtung sind fest miteinander verbunden. Nach einer vorgegebenen, im Bereich von **10** Sekunden liegenden Zeitspanne aktiviert der Zustandsschalter **73** der Verriegelungseinheit **4** den Bewegungsmelder **67**. Wird nun die abgelegte Handtasche aufgenommen, so spricht nach einer vorgegebenen Zeitddauer **t**_{**a**} der Alarmgeber **15** über die Auswerteelektronik **70** an.

Der Alarm kann nur unterbunden werden, wenn innerhalb der Zeitddauer **t**_{**a**} in die Eingabeeinrichtung **10** der entsprechende Sicherheitscode eingetippt wird.

Anstelle bei der Alarmunterdrücken den ganzen Sicherheitscode einzutippen, können bei einer Ausführungsvariante nur jeweils die ersten drei (oder auch weniger) Ziffern des Sicherheitscodes eingegeben werden.

Die Eingabe jeder Ziffer, ob richtig oder falsch, wird durch einen Piepston quittiert. Ist der Alarm durch Eingabe des eingestellten Codes ausgeschaltet, wird dies durch einen Piepston vorgegebener Frequenz zusammensetzung bestätig, der sich in seiner Frequenzzusammensetzung von den Piesptönen für die Tastenbetätigung unterscheidet. Der betreffende Code ist je nach Ausgestaltung der Vorrichtung in einem Bereich von einigen Sekunden - beispielsweise fünf Sekunden - ohne Alarmauslösung einzugeben. Der Gegenstand mit angeklammerter Vorrichtung **1** kann nun ohne Ansprechen des Bewegungssensors **67** bewegt bzw. weggetragen werden. Eine Entriegelung der Vorrichtung **1** ist wie unten beschrieben möglich, wobei hier bevorzugt dann ein gegenüber der Alarmausschaltung mehrziffriger Code eingetippt werden muß.

Jede Vorrichtung hat einen werksseitig bereits eingegebenen Sicherheitscode, der in die Speichereinrichtung **75** der Auswerteelektronik **70** bereits einprogrammiert ist. Der Sicherheitscode besteht aufgrund der vier Eingabetasten **14a** bis **14d** aus einer Eintippkombination, wobei jede einzelne Taste mehrmals auch in unterschiedlicher Reihenfolge drückbar ist. Der Code ist jeweils bei geöffneten Umklammerungsplatten **10** und **20** sowie entriegelter Verriegelungseinheit **4** neu programmierbar, wobei jedoch vorgängig immer eine Autorisierung durch Eintippen des vorgängigen Codes zu erfolgen hat.

Zum Entriegeln der Umklammerungsplatte **20** für die Freigabe des Gegenstands muß ebenfalls der Sicherheitscode eingetippt werden. Stellt die Auswerteelektronik **70** die Richtigkeit fest, wird der Antrieb **41** in Bewegung gesetzt, wodurch der Exzenter **49** den Nocken **55** des Verriegelungsschiebers **43** und damit den Verriegelungsklotz **51** nach oben schiebt. Die beiden Sägezahnungen **27** und **53** werden voneinander getrennt. Die Umklammerungsplatte **20** kann nun aus dem Grundgehäuse **3** herausgezogen werden. Durch das Nachobenschieben des Verrieglungsschiebers **43** verläßt auch die Querstrebe **37** die Querfurche **35,** wodurch der Bedienknopf **5** nach außen über die Vorderseite **7** vorstehend hervorspringt.

Die Vorrichtung **1** dient insbesondere dazu, tragbare Gegenstände gegen unbefugte Handhabung zu schützen. Es kann nun beim Tragen geschehen, daß durch Unachtsamkeit mal die eine und mal die andere Eingabetaste angestoßen wird, wodurch eine Codeeingabe vorgetäuscht werden könnte. Damit durch diese ungewollten "Eingaben" keine Blockierung der Eingabe erfolgen kann, werden diese sporadischen Betätigungen in ihrer Kennzeichnung jeweils nach etwa fünf Sekunden gelöscht und somit als nicht vorgenommen angesehen. Hieraus resultiert allerdings, daß bei einer Alarmunterdrückung oder bei einer Entriegelung der Vorrichtung **1** die einzelnen Eingabetasten in einem zeitlichen Abstand von kleiner als fünf Sekunden betätigt werden müssen.

Bevorzugt wird die Vorrichtung **1** spritzwasserdicht nach der Norm IP 54 ausgeführt. Das Grundgehäuse **3** der Vorrichtung **1** ist zweiteilig ausgeführt. In der Unterteilung ist ein umlaufender Dichtring eingelegt. Auch ist der Fuß der Zahnstange **25** im Grundgehäuse **3** ebenso abgedichtet wie der Bedienknopf **5**. Die Eingabetasten **14a** bis **14d** sind mit einer wasserdichten, elastischen Kunststofffolie überdeckt.

Auf den Dichtring kann verzichtet werden, wenn die Ränder der beiden Grundgehäusehälften formschlüssig, bevorzugt mit Nut und Feder ineinander greifen. Auch kann auf eine spezielle Abdichtung des Zahnstangenfusses verzichtet werden, wenn eine entsprechend enge Spieltoleranz verwendet wird.

Die Vorrichtung kann nun, wie oben beschrieben, an Gegenständen zu deren Sicherung angebracht werden; es kann aber auch ein Bedienelement des Gegenstands zwischen den beiden Umklammerungsplatten derart eingeklemmt werden, daß eine Bedienung bzw. Auslösung unmöglich ist. Ein derartige Anwendung, bei der ein Abzugshahn einer Faustfeuerwaffe **81** mit der Vorrichtung gesichert ist, zeigt **Figur 10**.

Statt den Alarmgeber nur auf Bewegungen ansprechen zu lassen, kann ein Alarm auch ausgelöst werden, wenn mehrere Male hintereinander eine falsche Sicherheitscodeeingabe erfolgt ist.

## Patentansprüche

1. Handliche, transportable Vorrichtung (**1**), welche an einem Gegenstand anbringbar ist, um dessen unbefugte Handhabung zu verhindern, mit einer den Gegenstand oder einen dessen Teilelemente zur wenigstens teilweise formschlüssigen Umklammerung ausgebildeten Klemmeinrichtung (**19, 20**), einer Eingabeeinrichtung (**10**) zur Eingabe eines Sicherheitscodes, einer Auswerteelektronik (**70**) zur Überprüfung des eingegebenen Sicherheitscodes unter Verwendung von in einem Speicher (**72**) abgespeicherten Daten und einem elektromechanischen Antrieb (**41**), der die Klemmeinrichtung (**19, 20**) aufgrund eines Freigabebefehls der Auswerteelektronik (**70**) mechanisch entriegelt.

2. Vorrichtung (**1**) nach Anspruch 1, **gekennzeichnet durch** eine Verriegelungseinrichtung (**4, 43**), mit der die Klemmeinrichtung (**19, 20**) verriegelbar und der Antrieb (**41**) aktivierbar ist, wobei der Verriegelungszustand an der Stellung der Verriegelungseinrichtung (**5**) erkennbar ist.

3. Vorrichtung (**1**) nach Anspruch 1 oder 2, **gekennzeichnet durch** eine interne Stromquelle (**71**) zur Energieversorgung des Antriebs (**41**) und der Auswerteelektronik (**70**), wobei die Vorrichtung (**1**) bevorzugt an ihrer Außenhülle (**3**) elektrische Anschlüsse (**11a, 11b**) aufweist, über die elektrische Energie einspeisbar ist, sobald die interne Stromquelle (**71**) erschöpft ist.

4. Vorrichtung (**1**) nach einem der Ansprüche 1 bis 3, **dadurch gekennzeichnet,** daß die Klemmeinrichtung (**19, 20**) eine am Vorrichtungsgrundkörper (**3**) fest angeordnete erste Umklammerungsplatte **(19)** und eine gegen die erste bewegbare und mit der Verriegelungseinrichtung **(4, 43)** verriegelbare zweite Umklammerungsplatte **(20)** hat, wobei die einander zugewandten Oberflächen der Umklammerungsplatten **(19, 20)** eine, insbesondere elastisch verformbare Auflage **(21a, 21b)** aufweisen, mit der der Gegenstand wenigstens teilweise formschlüssig umschließbar ist.

5. Vorrichtung **(1)** nach einem der Ansprüche 1 bis 4, **gekennzeichnet durch** einen Bewegungssensor **(67)**, der auf Bewegungen der Vorrichtung **(1)** anspricht.

6. Vorrichtung **(1)** nach einem der Ansprüche 1 bis 5, **gekennzeichnet durch** einen Alarmgeber **(15),** der insbesondere einen akustischen Alarm auslöst, sofern eine falsche Sicherheitscodeeingabe auf der Eingabeeinrichtung erfolgt ist und/oder der Bewegungssensor **(67)** angesprochen hat.
